# EUROPÄISCHE PATENTSCHRIFT

(11) **EP 1 010 527 B1**
(45) Veröffentlichungstag und Bekanntmachung des Hinweises auf die Patenterteilung: **02.04.2003**
(21) Anmeldenummer: 99122378.5
(22) Anmeldetag: 10.11.1999
(51) Int. Cl.: B41F 31/00, B41F 31/14

(54) **Verfahren zum Einstellen eines Fortdruckfarbprofils**
Method for setting a production run ink zone profile
Méthode pour régler le profil d'encrage pour l'impression du tirage

(30) Priorität: 11.12.1998 DE 19857216; 11.12.1998 DE 19857217; 11.12.1998 DE 19857218; 11.12.1998 DE 19857219
(43) Veröffentlichungstag der Anmeldung: 21.06.2000
(73) Patentinhaber: Koenig & Bauer Aktiengesellschaft, 97080 Würzburg (DE)
(72) Erfinder: Becker, Uwe, 01455 Radebeul (DE); Jentzsch, Arndt, 01640 Coswig (DE); Engelmann, Matthias, 01561 Lenz (DE)

(56) Entgegenhaltungen:
- EP-A- 0 816 074
- DE-A- 19 800 475
- DE-A- 19 801 623
- DE-C- 4 436 953

## Beschreibung

Die Erfindung betrifft ein Verfahren zum Einstellen eines Fortdruckfarbprofils in einem Druckmaschinen-Farbwerk, das einem Duktor und einem Farbzonen zugeordnete Farbdosierelemente enthaltenden Farbkasten, einem Farbheber, mehreren Farbwalzen und mehreren mit dem Plattenzylinder einer Druckmaschine in Wirkverbindung bringbaren Farbauftragwalzen aufweist.

Bei Bogenoffsetdruckmaschinen wird die in einem Farbkasten befindliche Farbe von einem Duktor über einen Farbheber den Farbwalzen des Farbwerkes zugeführt und über Farbauftragwalzen auf die auf einem Plattenzylinder aufgespannte Druckform aufgebracht. Der Farbheber ist zwischen dem Duktor und der ersten Farbwalze hin- und herbeweglich gelagert. Der Farbkasten weist Farbdosierelemente auf, mit diesen wird das Farbprofil des entsprechenden Druckauftrages eingestellt.

Wegen der Vielzahl von Walzen und der entsprechend großen Oberflächen weisen Heberfarbwerke eine große Trägheit auf. Bei Beginn eines Druckauftrages bedarf es deswegen einer langen Zeit, bis sich das für den Fortdruck erforderliche Fortdruckfarbprofil auf den einzelnen Walzen des Farbwerkes aufgebaut hat. Aus diesem Grunde sind eine Anzahl von Verfahren zum Einlaufen der Farbe in ein Farbwerk vorgeschlagen worden, mit denen im Farbwerk ein dem Fortdruck möglichst nahes Fortdruckfarbprofil erzeugbar ist.

Aus der DE 44 36 953 C1 ist ein Verfahren zur Erzeugung eines Fortdruckfarbprofils auf den Farbwalzen eines Farbwerkes einer Druckmaschine bekannt. Bei diesem Verfahren wird während einer ersten Anzahl von Maschinenumdrehungen durch die Farbdosierelemente an dem Duktor eine Farbmenge in das Farbwerk eingebracht, wobei diese Farbmenge der sogenannten Grundfarbmenge des Auftrages entspricht. Daraufhin wird während einer zweiten Anzahl von Maschinenumdrehungen das für den kommenden Druckauftrag gültige Profil eingestellt, bis dann der eigentliche Druck mit Freigeben des Bogenlaufes und dem Anstellen der Druckwerkzylinder erfolgt. Um die für das Einlaufen der Farbe nötige Zeit zu verkürzen, ist vorgesehen, die Heberstreifenbreite auf einen möglichen Maximalwert einzustellen, d.h. die Heberwalze nimmt die größtmögliche Farbmenge von dem Duktor ab und überträgt diese auf die dem Farbheber nachgeordneten Farbwalzen. Weiterhin ist vorgesehen, dass die Druckmaschine auf eine möglichst hohe Geschwindigkeit hochgefahren wird (möglichst die Maximalgeschwindigkeit der Maschine), so dass die entsprechende Anzahl von Maschinenumdrehungen in der kürzest möglichen Zeit durchlaufen wird.

Nachteilig ist dabei, dass das eingestellte Fortdruckfarbprofil nicht dem tatsächlichen Fortdruckfarbprofil entspricht und Korrekturen notwendig sind.

Aufgabe der Erfindung ist die Schaffung eines Verfahrens zum Einstellen eines Fortdruckfarbprofils, welches den tatsächlichen Gegebenheiten entspricht.

Erfindungsgemäß wird die Aufgabe durch das Kennzeichen des ersten Patentanspruches gelöst. Zweckmäßige Ausgestaltungen sind in den Unteransprüchen offenbart

Nachfolgend wird die erfinderische Lösung an Hand mehrerer Ausführungsbeispiele näher beschrieben.

Ein Farbwerk einer Druckmaschine enthält bekannterweise einen Farbkasten mit einem Duktor und Farbzonen zugeordneten Farbdosierelementen, einen Farbheber, mehrere einen Walzenstuhl bildende Farbwalzen sowie mehrere mit dem Plattenzylinder einer Druckmaschine in Wirkverbindung bringbaren Farbauftragwalzen.

Das Verfahren bei diesem beschriebenen Farbwerk geht dabei von einem nicht mit Restfarbe des vorhergehenden Druckauftrages benetzten Farbwerk aus. Als Grundvoraussetzungen gelten weiter, dass der Farbkasten mit Farbe gefüllt, das einzustellende Farbprofil vorliegt, der Duktor mit Hilfsdrehzahl läuft, die Farbhebertaktung außer Betrieb ist, die Farbauftragwalzen von der auf dem Plattenzylinder angeordneten Druckplatte abgestellt sind und die Druckmaschine mit Betriebsdrehzahl 1 läuft.

Beim Start des Verfahrens Einstellen eines Fortdruckfarbprofils wird das einzustellende Farbprofil überhöht, d.h. jeder Zonenwert des Farbprofils wird vergrößert. Dies erfolgt in einem Steuerrechner oder auch manuell. Zweckmäßigerweise sollte die Überhöhung so erfolgen, dass im unteren Bereich (Farbdosierelemente im Nullbereich, d.h. wenig geöffnet) die größte Überhöhung und im oberen Bereich (Farbdosierelemente im 100 % Bereich, d.h. ganz geöffnet) die geringste Überhöhung vorgenommen wird. Denkbar ist eine Überhöhung nach der Beziehung y = 20 - 1/5 x, wobei y die Überhöhung in Prozent und x das zonenweise Farbprofil in Prozent ist. Nach der rechnerischen Überhöhung werden nunmehr die Farbdosierelemente auf diese Werte eingestellt.

Danach wird das Farbwerk in Betrieb genommen, d.h. dass das eingestellte Farbprofil dem Farbwerk aufgeprägt wird. Unter Inbetriebnahme des Farbwerkes wird dabei verstanden:
- Erhöhung der Drehzahl des Duktors, beispielsweise von Hilfsdrehzahl auf erhöhte Drehzahl (50 % - 100 % der Maximaldrehzahl);
- Erhöhung der Maschinendrehzahl, beispielsweise von Betriebsdrehzahlstufe 1 auf Betriebsdrehzahlstufe 2 (20 % Maximaldrehzahl auf 40 % Maximaldrehzahl);
- Inbetriebnahme des Farbhebers, d.h. dieser schwingt zwischen Duktor und erster Farbwalze hin und her, mit maximaler Taktfrequenz.

Dieser Zustand wird über eine vorwählbare Anzahl von Farbhebertakten oder über eine vorwählbare Anzahl von Plattenzylinderumläufen aufrechterhalten. Beispielsweise werden 5 - 25 Farbhebertakte oder 50 - 150 Plattenzylinderumläufe vorgewählt.

Die Grundfarbschichtdicke ist damit hergestellt und die Farbhebertaktung wird außer Betrieb gesetzt.

Nach einer Variantenlösung kann nach der Außerbetriebsetzung der Farbhebertaktung die Drehzahl des Duktors auf Hilfsdrehzahl und die Maschinendrehzahl auf Betriebsdrehzahlstufe 1 abgesenkt werden. Des Weiteren können die Farbdosierelemente geschlossen werden, d.h. Farbprofil Null.

Nach der Herstellung der Grundfarbschichtdicke oder nach der Herstellung der Grundfarbschichtdicke und den Zusatzschritten gemäß der o.g. Variantenlösung wird das Farbprofil an den Farbdosierelementen eingestellt und der Fortdruck kann beginnen.

Nach einer weiteren Variantenlösung wird nach Herstellen der Grundfarbschichtdicke oder nach Herstellen der Grundfarbschichtdicke und den Zusatzschritten gemäß der o.g. Variantenlösung das Farbprofil an den Farbdosierelementen eingestellt und die Anzahl der notwendigen Einlauffarbhebertakte ermittelt. Dazu wird das überhöhte Farbprofil integriert (Aufaddierung aller zonenweisen Prozentwerte) und durch die Anzahl der Farbzonen geteilt. Aus dem ermittelten mittleren Prozentwert des überhöhten Farbprofils wird nach der Beziehung a = 100 - 9/10 b, wobei a die Anzahl der notwendigen Einlauffarbhebertakte und b der mittlere Prozentwert des überhöhten Farbprofils ist, die Anzahl der notwendigen Einlauffarbheber takte ermittelt. Für die ermittelte Anzahl der Einlauffarbhebertakte wird der Farbheber in Betrieb gesetzt.

Dabei wird für die Variantenlösung erst die Drehzahl des Duktors und der Maschine heraufgesetzt.

Nach der Ausführung der Anzahl der Einlauffarbhebertakte wird der Farbheber außer Betrieb gesetzt und danach eine Anzahl von Plattenzylinderumläufen durchgeführt. Letztendlich kann nun der Fortdruck beginnen oder der Duktor wird auf Hilfsdrehzahl eingestellt und die Maschinendrehzahl herabgesetzt.

Ein weiteres Ausführungsbeispiel geht von einem Verfahren aus, bei dem das oben beschriebene Farbwerk noch mit einer Restfarbe größer 20% vom vorhergehenden Druckauftrag benetzt ist. Als Grundvoraussetzungen gelten ebenfalls, dass der Farbkasten mit Farbe gefüllt, das einzustellende Farbprofil vorliegt, der Duktor mit Hilfsdrehzahl läuft, die Farbhebertaktung außer Betrieb ist, die Farbauftragwalzen von der auf dem Plattenzylinder angeordneten Druckplatte abgestellt sind und die Druckmaschine mit Betriebsdrehzahl 1 läuft. Vor dem Start des eigentlichen Einlaufvorganges wird die vom vorhergehenden Druckauftrag im Farbwerk befindliche Restfarbe, sofern sie größer 20 % ist, entfernt.

Zur Entfernung der Restfarbe bis auf einen Wert kleiner 20 % stehen bekannte Verfahren wie Rückfördern der Farbe aus dem Farbwerk in den Farbkasten bei geschlossenen Farbdosierelementen, wobei der Farbheber in eine Brückenstellung zwischen Duktor und erster Farbwalze des Walzenstuhles gebracht wird, oder Abrakeln der überschüssigen Farbe oder Abförderung überschüssiger Farbe durch Makulaturbogen zur Verfügung.

Beim Start des Verfahrens Einstellen eines Fortdruckfarbprofils wird das einzustellende Farbprofil wie oben beschrieben überhöht, d.h. jeder Zonenwert des Farbprofils wird vergrößert. Dies erfolgt in einem Steuerrechner oder auch manuell. Die weiteren Schritte werden so vollzogen, wie es im ersten Ausführungsbeispiel bereits erläutert wurde.

In einem weiteren Ausführungsbeispiel wird von einem Verfahren ausgegangen, bei dem oben beschriebene Farbwerk geht mit Restfarbe kleiner 20 % vom vorhergehenden Druckauftrag benetzt ist. Als Grundvoraussetzungen gelten weiter, dass der Farbkasten mit Farbe gefüllt, das einzustellende Farbprofil vorliegt, der Duktor mit Hilfsdrehzahl läuft, die Farbhebertaktung außer Betrieb ist, die Farbauftragwalzen von der auf dem Plattenzylinder angeordneten Druckplatte abgestellt sind und die Druckmaschine mit Betriebsdrehzahl 1 läuft. Beim Start des Verfahrens Einstellen eines Fortdruckfarbprofils wird das einzustellende Farbprofil wie oben beschrieben überhöht, d.h. jeder Zonenwert des Farbprofils wird vergrößert. Dies erfolgt in einem Steuerrechner oder auch manuell. Die weiteren Schritte werden so vollzogen, wie es im ersten Ausführungsbeispiel bereits erläutert wurde.

## Patentansprüche

1. Verfahren zum Einstellen eines Fortdruckfarbprofils in einem Druckmaschinen-Farbwerk mit einem Duktor und einem Farbzonen zugeordnete Farbdosierelemente enthaltenden Farbkasten, einem Farbheber, mehreren Farbwalzen und mehreren mit dem Plattenzylinder einer Druckmaschine in Wirkverbindung bringbaren Farbauftragwalzen, **dadurch gekennzeichnet, dass**
• die im Farbwerk befindliche Restfarbe, sofern sie größer als 20% ist bis auf einen Wert unter 20 % aus dem Farbwerk entfernt,
• das Farbprofil für den Druckauftrag zonenweise überhöht,
• das überhöhte Farbprofil an den Farbdosierelementen eingestellt,
• das überhöhte Farbprofil durch Inbetriebnahme des Farbwerkes dem Farbwerk aufgeprägt, und damit die Grundfarbschichtdicke hergestellt,
• die Farbhebertaktung außer Betrieb gesetzt,
• das Farbprofil an den Farbdosierelementen eingestellt und
• der Farbheber in Betrieb gesetzt und damit das Fortdruckfarbprofil hergestellt wird.

2. Verfahren zum Einstellen eines Fortdruckfarbprofils in einem Druckmaschinen-Farbwerk mit einem Duktor und einem Farbzonen zugeordnete Farbdosierelemente enthaltenden Farbkasten, einem Farbheber, mehreren Farbwalzen und mehreren mit dem Plattenzylinder einer Druckmaschine in Wirkverbindung bringbaren Farbauftragwalzen, **dadurch gekennzeichnet, dass**
• die im Farbwerk befindliche Restfarbe, sofern sie größer als 20% ist, bis auf einen Wert unter 20 % aus dem Farbwerk entfernt,
• das Farbprofil für den Druckauftrag zonenweise überhöht,
• das überhöhte Farbprofil an den Farbdosierelementen eingestellt,
• das überhöhte Farbprofil durch Inbetriebnahme des Farbwerkes dem Farbwerk aufgeprägt, und damit die Grundfarbschichtdicke hergestellt,
• die Farbhebertaktung außer Betrieb gesetzt,
• das Farbprofil an den Farbdosierelementen eingestellt,
• die Anzahl der auszuführenden Einlauffarbhebertakte ermittelt und
• der Farbheber in Betrieb gesetzt und damit das Fortdruckfarbprofil hergestellt wird.

3. Verfahren zum Einstellen eines Fortdruckfarbprofils nach Anspruch 1 oder 2, **dadurch gekennzeichnet, dass** die Überhöhung des Farbprofils nach der Beziehung y = 20 - 1/5 x, wobei y die Überhöhung in Prozent und x das zonenweise Farbprofil in Prozent ist, vorgenommen wird.

4. Verfahren zum Einstellen eines Fortdruckfarbprofils nach Anspruch 1 oder 2, **dadurch gekennzeichnet, dass** die Inbetriebnahme des Farbwerkes durch
• Erhöhung der Drehzahl des Duktors,
• Erhöhung der Maschinendrehzahl,
• Inbetriebnahme des Farbhebers mit maximaler Farbhebertaktung
über eine vorwählbare Anzahl von Farbhebertakten realisiert wird.

5. Verfahren zum Einstellen eines Fortdruckfarbprofils nach Anspruch 1 oder 2, **dadurch gekennzeichnet, dass** die Inbetriebnahme des Farbwerkes durch
• Erhöhung der Drehzahl des Duktors,
• Erhöhung der Maschinendrehzahl,
• Inbetriebnahme des Farbhebers mit maximaler Farbhebertaktung
über eine vorwählbare Anzahl von Plattenzylinderumläufen realisiert wird.

6. Verfahren zum Einstellen eines Fortdruckfarbprofils nach Anspruch 4 oder 5, **dadurch gekennzeichnet, dass** die Erhöhung der Drehzahl des Duktors von einer Hilfsdrehzahl aus vorgenommen wird.

7. Verfahren zum Einstellen eines Fortdruckfarbprofils nach Anspruch 4 oder 5, **dadurch gekennzeichnet, dass** die Erhöhung der Maschinendrehzahl von einer Betriebsdrehzahlstufe 1 aus vorgenommen wird.

8. Verfahren zum Einstellen eines Fortdruckfarbprofils nach Anspruch 3 oder 4, **dadurch gekennzeichnet, dass** die Maschinendrehzahl auf Betriebsdrehzahlstufe 2 erhöht wird.

9. Verfahren zum Einstellen eines Fortdruckfarbprofils nach Anspruch 4, **dadurch gekennzeichnet, dass** eine Anzahl von 5 - 25 Farbhebertakten vorgewählt wird.

10. Verfahren zum Einstellen eines Fortdruckfarbprofils nach Anspruch 5, **dadurch gekennzeichnet, dass** eine Anzahl von 50 -150 Plattenzylinderumläufen vorwählbar ist.

11. Verfahren zum Einstellen eines Fortdruckfarbprofils nach Anspruch 2, **dadurch gekennzeichnet, dass** die Ermittlung der auszuführenden Einlauffarbhebertakte nach der Beziehung a = 100 - 9/10 b, wobei a die Anzahl der Einlauffarbhebertakte und b das Mittel der Werte des überhöhten Farbprofils in Prozent ist, vorgenommen wird.

12. Verfahren zum Einstellen eines Fortdruckfarbprofils nach Anspruch 2, **dadurch gekennzeichnet, dass** nach Realisierung der Anzahl der ermittelten Einlauffarbhebertakte der Fortdruck beginnt.

13. Verfahren zum Einstellen eines Fortdruckfarbprofils nach Anspruch 2, **dadurch gekennzeichnet, dass** nach Realisierung der Anzahl der ermittelten Einlauffarbhebertakte die Drehzahl des Duktors und die Maschinendrehzahl abgesenkt wird.

14. Verfahren zum Einstellen eines Fortdruckfarbprofils nach Anspruch 2, **dadurch gekennzeichnet, dass** nach Realisierung der ermittelten Einlauffarbhebertakte eine einstellbare Anzahl von Plattenzylinderumläufen ausgeführt wird.

15. Verfahren zum Einstellen eines Fortdruckfarbprofils nach Anspruch 2, **dadurch gekennzeichnet, dass** nach der Außerbetriebsetzung der Farbhebertaktung die Drehzahl des Duktors und die Maschinendrehzahl abgesenkt und vor Inbetriebsetzung des Farbhebers für die ermittelte Anzahl von Einlaufhebertakten die Drehzahl des Duktors und die Maschinendrehzahl erhöht wird.

16. Verfahren zum Einstellen eines Fortdruckfarbprofils nach Anspruch 1 oder 2, **dadurch gekennzeichnet, dass** nach der Außerbetriebsetzung der Farbhebertaktung die Farbdosierelemente auf das Farbprofil Null eingestellt werden.

17. Verfahren zum Einstellen einer Fortdruckfarbprofils nach Anspruch 1, **dadurch gekennzeichnet, dass** nach Realisierung des Fortdruckfarbprofils der Fortdruck beginnt.

18. Verfahren zum Einstellen eines Fortdruckfarbprofils nach Anspruch 1, **dadurch gekennzeichnet, dass** nach Realisierung des Fortdruckfarbprofils die Drehzahl des Duktors und die Maschinendrehzahl abgesenkt wird.

19. Verfahren zum Einstellen eines Fortdruckfarbprofils nach Anspruch 1, **dadurch gekennzeichnet, dass** nach Realisierung des Fortdruckfarbwerkes eine einstellbare Anzahl von Plattenzylinderumläufen ausgeführt wird.

20. Verfahren zum Einstellen eines Fortdruckfarbprofils nach Anspruch 1, **dadurch gekennzeichnet, dass** nach der Außerbetriebsetzung der Farbhebertaktung die Drehzahl des Duktors und die Maschinendrehzahl abgesenkt und vor erneuter Inbetriebsetzung des Farbhebers die Drehzahl des Duktors und die Maschinendrehzahl erhöht wird.

## Claims

1. Method of setting a production-run ink profile in a printing machine inking mechanism with a ductor and an ink fountain containing ink metering elements associated with inking zones, an ink lifter, several inking rollers and several ink application rollers which can be brought into operative connection with the plate cylinder of a printing machine, **characterised in that**
- the residual ink disposed in the inking mechanism is, insofar as it is greater than 20%, removed from the inking mechanism to a value below 20%,
- the ink profile is zonally increased for the printing application,
- the increased ink profile is set at the ink metering elements,
- the increased ink profile is imprinted at the inking mechanism by putting the inking mechanism into operation and thus the basic ink layer thickness is produced,
- the ink lifter cycling is put out of operation,
- the ink profile is set at the ink metering elements and
- the ink lifter is set in operation and thus the production-run ink profile is produced.

2. Method of setting a production-run ink profile in a printing machine inking mechanism with a ductor and an ink fountain containing ink metering elements associated with inking zones, an ink lifter, several inking rollers and several ink application rollers which can be brought into operative connection with the plate cylinder of a printing machine, **characterised in that**
- the residual ink disposed in the inking mechanism is, insofar as it is greater than 20%, removed from the inking mechanism to a value below 20%,
- the ink profile is zonally increased for the printing application,
- the increased ink profile is set at the ink metering elements,
- the increased ink profile is imprinted at the inking mechanism by putting the inking mechanism into operation and thus the basic ink layer thickness is produced,
- the ink lifter cycling is put out of operation,
- the ink profile is set at the ink metering elements,
- the number of intake ink lifter cycles to be performed is determined and
- the ink lifter is set in operation and thus the production-run ink profile is produced.

3. Method of setting a production-run ink profile according to claim 1 or 2, **characterised in that** the increase in the ink profile is carried out in accordance with the equation y = 20 - 1/5 x, wherein y is the increase in percent and x is the zonal ink profile in percent.

4. Method of setting a production-run ink profile according to claim 1 or 2, **characterised in that** the placing of the inking mechanism into operation is realised by
- increase in the rotational speed of the ductor,
- increase in the rotational speed of the machine and
- putting into operation the ink lifter at maximum ink lifter cycling over a presettable number of ink lifter cycles.

5. Method of setting a production-run ink profile according to claim 1 or 2, **characterised in that** the placing of the inking mechanism into operation is realised by
- increase in the rotational speed of the ductor,
- increase in the rotational speed of the machine and
- putting into operation the ink lifter at maximum ink lifter cycling over a presettable number of plate cylinder rotations.

6. Method of setting a production-run ink profile according to claim 4 or 5, **characterised in that** the increase in the rotational speed of the ductor is undertaken from a secondary rotational speed.

7. Method of setting a production-run ink profile according to claim 4 or 5, **characterised in that** the increase in the machine rotational speed is undertaken from an operating rotational speed stage 1.

8. Method of setting a production-run ink profile according to claim 3 or 4, **characterised in that** the machine rotational speed is increased to operating rotational speed stage 2.

9. Method of setting a production-run ink profile according to claim 4, **characterised in that** a number of 5 to 25 ink lifter cycles is preselected.

10. Method of setting a production-run ink profile according to claim 5, **characterised in that** a number of 50 to 150 plate cylinder rotations is preselectable.

11. Method of setting a production-run ink profile according to claim 2, **characterised in that** the ascertaining of the intake ink lifter cycles to be performed is undertaken in accordance with the equation a = 100 - 9/10 b, wherein a is the number of intake ink lifter cycles and b is the mean of the values of the increased ink profile in percent.

12. Method of setting a production-run ink profile according to claim 2, **characterised in that** the production run begins after realisation of the number of the ascertained intake ink lifter cycles.

13. Method of setting a production-run ink profile according to claim 2, **characterised in that** the rotational speed of the ductor and the machine rotational speed are lowered after realisation of the number of the ascertained intake ink lifter cycles.

14. Method of setting a production-run ink profile according to claim 2, **characterised in that** a settable number of plate cylinder rotations is executed after realisation of the ascertained intake ink lifter cycles.

15. Method of setting a production-run ink profile according to claim 2, **characterised in that** the rotational speed of the ductor and the machine rotational speed are lowered after setting the ink lifter cycling out of operation and the rotational speed of the ductor and the machine rotational speed are increased before setting the ink lifter into operation for the ascertained number of intake lifter cycles.

16. Method of setting a production-run ink profile according to claim 1 or 2, **characterised in that** the ink metering elements are set to the ink profile zero after setting the ink lifter cycling out of operation.

17. Method of setting a production-run ink profile according to claim 1, **characterised in that** the production run begins after realisation of the production-run ink profile.

18. Method of setting a production-run ink profile according to claim 1, **characterised in that** the rotational speed of the ductor and the machine rotational speed are lowered after realisation of the production-run ink profile.

19. Method of setting a production-run ink profile according to claim 1, **characterised in that** a settable number of plate cylinder rotations is executed after realisation of the production-run ink mechanism.

20. Method of setting a production-run ink profile according to claim 1, **characterised in that** the rotational speed of the ductor and the machine rotational speed are reduced after setting the ink lifter cycling out of operation and the rotational speed of the ductor and the machine rotational speed are increased before renewed setting of the ink lifter into operation.

## Revendications

1. Procédé de réglage d'un profil de couleur d'impression dans un encrage de machine d'imprimerie comprenant un ducteur et un encrier contenant des éléments de dosage de couleur associés à des zones de couleurs, un preneur, plusieurs toucheurs et plusieurs rouleaux d'application de la couleur pouvant être amenés en interaction avec le cylindre porte-plaques d'une machine d'imprimerie,
**caractérisé en ce que**
• la couleur résiduelle restant dans l'encrage, si elle dépasse 20 %, est retirée de l'encrage jusqu'à une valeur inférieure à 20 %,
• le profil de couleur pour l'application est surélevé par zones,
• le profil de couleur surélevé est réglé sur les éléments de dosage des couleurs,
• le profil de couleur surélevé est appliqué à l'encrage par mise en marche de celui-ci, et ainsi l'épaisseur de la couche de la couleur de base est réalisée,
• le fonctionnement cadencé du preneur est mis hors service,
• le profil de couleur est réglé sur les éléments de dosage de couleur,
• le preneur est mis en service et ainsi le profil de couleur d'impression est réalisé.

2. Procédé de réglage d'un profil de couleur d'impression dans un encrage de machine d'imprimerie comprenant un ducteur et un encrier contenant des éléments de dosage de couleur associés à des zones de couleurs, un preneur, plusieurs toucheurs et plusieurs rouleaux d'application de la couleur pouvant être amenés en interaction avec le cylindre porte-plaques d'une machine d'imprimerie,
**caractérisé en ce que**
• la couleur résiduelle restant dans l'encrage, si elle dépasse 20 %, est retirée de l'encrage jusqu'à une valeur inférieure à 20 %,
• le profil de couleur pour l'application est surélevé par zones,
• le profil de couleur surélevé est réglé sur les éléments de dosage des couleurs,
• le profil de couleur surélevé est appliqué à l'encrage par mise en marche de celui-ci, et ainsi l'épaisseur de la couche de la couleur de base est réalisée,
• le fonctionnement cadencé du preneur est mis hors service,
• le profil de couleur est réglé sur les éléments de dosage de couleur,
• le nombre des cycles de démarrage que doit effectuer le preneur de couleur d'encre est déterminé,
• le preneur est mis en service et ainsi le profil de couleur d'impression est réalisé.

3. Procédé de réglage d'un profil de couleur d'impression selon l'une quelconque des revendications 1 ou 2,
**caractérisé en ce que**
la surélévation de profil de couleur est effectuée selon la formule y = 20 - 1/5 x, y étant la surélévation en pour-cent et x le profil de couleur par zone, évalué en pour-cent.

4. Procédé de réglage d'un profil de couleur d'impression selon l'une quelconque des revendications 1 ou 2,
**caractérisé en ce que**
la mise en service de l'encrage est réalisée par
• augmentation de la vitesse de rotation du ducteur,
• augmentation de la vitesse de rotation de la machine,
• mise en service du preneur à cadence maximale, au-delà d'un nombre, pouvant être choisi à l'avance, de cycles du preneur.

5. Procédé de réglage d'un profil de couleur d'impression selon l'une quelconque des revendications 1 ou 2,
**caractérisé en ce que**
la mise en service de l'encrage est réalisée par
• augmentation de la vitesse de rotation du ducteur,
• augmentation de la vitesse de rotation de la machine,
• mise en service du preneur à cadence maximale, au-delà d'un nombre, pouvant être choisi à l'avance, de cycles du cylindre porte-plaques.

6. Procédé de réglage d'un profil de couleur d'impression selon l'une quelconque des revendications 4 ou 5,
**caractérisé en ce que**
l'augmentation de la vitesse de rotation du ducteur est effectuée à partir d'une vitesse auxiliaire.

7. Procédé de réglage d'un profil de couleur d'impression selon l'une quelconque des revendications 4 ou 5,
**caractérisé en ce que**
l'augmentation de la vitesse de la machine est effectuée à partir d'un niveau 1 de vitesse de service.

8. Procédé de réglage d'un profil de couleur d'impression selon l'une quelconque des revendications 3 ou 4,
**caractérisé en ce que**
la vitesse de la machine est élevée au niveau 2 de vitesse de service.

9. Procédé de réglage d'un profil de couleur d'impression selon la revendication 4,
**caractérisé en ce qu'**
un nombre de 5 à 25 cadences du preneur est présélectionné.

10. Procédé de réglage d'un profil de couleur d'impression selon la revendication 5,
**caractérisé en ce qu'**
un nombre de 50 à 150 tours du cylindre porte-plaques peut être présélectionné.

11. Procédé de réglage d'un profil de couleur d'impression selon la revendication 2,
**caractérisé en ce que**
le nombre des cycles que doit effectuer le preneur au démarrage est déterminé par la formule a = 100 - 9/10 b, dans laquelle a est le nombre des cycles à effectuer et b la moyenne des valeurs du profil surélevé, exprimée en pour-cent.

12. Procédé de réglage d'un profil de couleur d'impression selon la revendication 2,
**caractérisé en ce qu'**
une fois effectué le nombre, qui a été déterminé, de cycles du preneur, l'impression commence.

13. Procédé de réglage d'un profil de couleur d'impression selon la revendication 2,
**caractérisé en ce qu'**
une fois effectué le nombre, qui a été déterminé, de cycles du preneur au démarrage, la vitesse de rotation du ducteur et celle de la machine sont abaissées.

14. Procédé de réglage d'un profil de couleur d'impression selon la revendication 2,
**caractérisé en ce qu'**
une fois effectué le nombre, qui a été déterminé, de cycles du preneur au démarrage, le porte-cylindre effectue un nombre, réglable, de tours.

15. Procédé de réglage d'un profil de couleur d'impression selon la revendication 2,
**caractérisé en ce qu'**
après mise hors service du fonctionnement cadencé du preneur de couleur, la vitesse de rotation du ducteur et celle de la machine sont abaissées et, avant mise en route du preneur pour exécuter le nombre déterminé de cycles de démarrage, les vitesses du ducteur et de la machine sont augmentées.

16. Procédé de réglage d'un profil de couleur d'impression selon la revendication 1 ou 2,
**caractérisé en ce qu'**
après la mise hors service du fonctionnement cadencé du preneur, les éléments de dosage de couleur sont réglés sur un profil de couleur nul.

17. Procédé de réglage d'un profil de couleur d'impression selon la revendication 1,
**caractérisé en ce qu'**
après réalisation du profil de couleur d'impression, l'impression démarre.

18. Procédé de réglage d'un profil de couleur d'impression selon la revendication 1,
**caractérisé en ce qu'**
après réalisation du profil de couleur d'impression, les vitesses de rotation du docteur et de la machine sont abaissées.

19. Procédé de réglage d'un profil de couleur d'impression selon la revendication 1,
**caractérisé en ce qu'**
après réalisation de l'encrage d'impression, le cylindre porte-plaques effectue un nombre réglable de tours.

20. Procédé de réglage d'un profil de couleur d'impression selon la revendication 1,
**caractérisé en ce qu'**
après mise hors service du mouvement cadencé du preneur, les vitesses de rotation du ducteur et de la machine sont abaissées et, avant une nouvelle mise en route du preneur, ces vitesses sont élevées.
